# EUROPÄISCHE PATENTSCHRIFT

(11) **EP 0 387 472 B1**
(45) Veröffentlichungstag und Bekanntmachung des Hinweises auf die Patenterteilung: **03.03.1993**
(21) Anmeldenummer: 89810202.5
(22) Anmeldetag: 15.03.1989
(51) Int. Cl.: E04G 21/12

(54) **Verdrillbarer Drahtbügel zum Verbinden oder Verschliessen von Gegenständen**
Twistable wire clamp for connecting or sealing elements
Etrier en fil de fer torsadable pour raccorder ou sceller des objets

(43) Veröffentlichungstag der Anmeldung: 19.09.1990
(73) Patentinhaber: STYNER & BIENZ AG, CH-3172 Niederwangen (CH)
(72) Erfinder: Glaus, Heinrich, CH-3172 Niederwangen (CH); Lehmann, Peter, CH-3116 Kirchdorf (CH); Joehr, Hans, CH-3122 Kehrsatz (CH); Freiburghaus, René, CH-3014 Bern (CH)
(74) Vertreter: Seehof, Michel

(56) Entgegenhaltungen:
- WO-A-87/01753

## Beschreibung

Die vorliegende Erfindung bezieht sich auf einen verdrillbaren Drahtbügel zum Verbinden oder Verschliessen von Gegenständen gemäss dem Oberbegriff von Patentanspruch 1. Ein solcher Drahtbügel ist der WO-87-01753 des gleichen Anmelders zu entnehmen, wobei dieser Drahtbügel einer von vielen Ausführungsbeispielen ist, die in dieser Anmeldung offenbart sind.

Solche Drahtbügel werden für ein Verfahren und eine Vorrichtung zum Verbinden von mindestens zwei Stäben verwendet, wobei die Vorrichtung die Drahtbügel derart um die zu verbindenden Stäbe bringt, dass die Verschlussmittel der Drahtbügel vom Greifmittel aus gesehen hinter den Stäben miteinander in Eingriff gebracht werden und der geschlossene Drahtbügel vor den Stäben vom Greifmittel des Bindegerätes erfasst und verdrillt wird. Bei einem solchen Verfahren und Vorrichtung ist es wichtig, dass die Drahtbügel einzeln erfasst, sowie ohne zu klemmen ihre Aufgabe erfüllen können. Eingehende Versuche haben nun gezeigt, dass von den verschiedenen, in dieser Veröffentlichung offenbarten Drahtbügeln der eingangs erwähnte Drahtbügel für das ins Auge gefasste Verfahren gute Voraussetzungen mitbringt. Um eine gute Handhabung und ein möglichst rationelles Laden der Vorrichtung zu gewährleisten, werden eine Anzahl von Bügel miteinander verklebt, wobei eine solche Einheit in die Vorrichtung geladen werden kann.

Weitere Versuche haben nun gezeigt, dass es wünschenswert ist, den oben angegebenen Drahtbügel dahingehend zu verbessern, dass seine Vereinzelung und insbesondere sein sicheres Verschliessen sowie das störungsfreie Funktionieren der Vorrichtung noch besser gewährleistet werden kann und es ist daher Aufgabe der vorliegenden Erfindung, einen solchen Drahtbügel anzugeben.

Die Aufgabe wird mit einem in den Ansprüchen definierten Drahtbügel gelöst.

Die Erfindung wird im folgenden anhand einer Zeichnung eines Ausführungsbeispiels näher erläutert.
Fig. 1 zeigt in perspektivischer Sicht den erfindungsgemässen Drahtbügel,
Fig. 2 zeigt einige zu einer Einheit zusammengeklebte Drahtbügel gemäss Fig. 1,
Fig. 2A zeigt einen Drahtbügel aus Fig. 2 von links und
Fig. 2B zeigt einen Drahtbügel von Fig. 2 von rechts,
Fig. 3 zeigt eine Ausschnittsvergrösserung von Fig. 2A in einer anderen Sicht.

Der Drahtbügel gemäss Fig. 1 ist V-förmig ausgebildet und weist zwei Schenkel 1 und 2 auf, wobei der ganze Bügel aus einem einzigen Draht 3 besteht. Im unteren Bereich, in vorliegendem Beispiel ab der Mitte, sind die beiden Schenkel 1 und 2 zu je einer länglichen Schlaufe 4 und 5 ausgebildet, wobei die eine Schlaufe 4 mit dem geschlossenen Ende 6 schmäler ist als die andere Schlaufe 5 und in diese steckbar ist. Am unteren Ende der breiteren Schlaufe 5 befindet sich ein Verschlussstück 7, das in das Schlaufeninnere weist und in der gleichen Ebene wie die Schlaufe selbst liegt.

Aus Fig. 3 geht hervor, dass das geschlossene Ende 6 der Schlaufe 4 abgeflacht ist, d.h. eine Verdünnung 8 aufweist, die ausserdem gegen die andere Schlaufe hin gebogen ist.

Ausserdem geht aus den Figuren 2A und 2B hervor, dass die beiden Schlaufen 4 und 5, in ihrer Ebene gesehen, leicht nach aussen gewölbt sind.

Beim Uebergang 9 zwischen den beiden Schenkeln ist beidseitig je ein Absatz 10 geformt, an welchem ein Schieber einer Vorrichtung zum Verbinden und Verdrillen angreift. Im Prinzip wäre es ausreichend, den Drahtbügel herzustellen ohne die beiden Drahtteile miteinander zu verbinden. Aus Sicherheitsgründen ist es jedoch vorteilhaft, die beiden Drahtteile mittels Schweissen punktweise miteinander zu verbinden. In vorliegendem Ausführungsbeispiel sind die beiden Drahtteile an vier Punkten geschweisst, nämlich bei Punkt 11 beim Verschlussstück 7, bei Punkt 12 an der Uebergangsstelle 9 sowie an den Punkten 13, wo sich die beiden Drahtteile zu den Schlaufen 4 und 5 erweitern. Die Vorrichtung, für die die Drahtbügel gedacht sind, erfasst den Drahtbügel bei den Absätzen 10 und schiebt diesen durch zwei Backen der Vorrichtung, durch welche die Drahtbügel um die zu verbindenden Gegenstände oder um die Oeffnung eines zu verschliessenden Gegenstandes gelegt werden, wobei die schmälere Schlaufe 4 in die breitere Schlaufe 5 greift und das geschlossene Ende 6 das Verschlussstück 7 an der anderen Schlaufe hinterfasst. Bei den nachfolgenden Bewegungen der Vorrichtung erfasst ein Bindehaken der Vorrichtung die Uebergangsstelle 9 des Drahtbügels und verdrillt diesen.

Wie in Fig. 2 dargestellt, sind die Bügel mittels einem geeigneten Klebstoff zu einer Einheit verklebt, die in die dafür vorgesehene Vorrichtung eingelegt werden kann. Es kann auch ein anderes Klebemittel verwendet werden. Beim Verbinden oder Verschliessen müssen die Drahtbügel zuerst vereinzelt werden. Beim Schliessen der Drahtbügel muss eine gewisse Kraft aufgewendet werden, die möglichst gleichmässig auf die beiden Absätze 10 zu verteilen ist. Da infolge engerem Krümmungsradius und Dimensionen auf die schmälere Schlaufe eine grössere Kraft aufzuwenden ist, wurde durch das Abflachen und Abbiegen ihres Endes erreicht, dass die aufzuwendenden Kräfte auf beide Schlaufen etwa gleich sind.

Ausserdem müssen die Drahtbügel, respektive deren Schlaufen 4 und 5, in einem Kanal der Vorrichtung geführt werden, wobei es zweckmässig ist, wenn diese Schlaufen, und damit der ganze Drahtbügel, nicht ganz frei beweglich in den Kanälen der Vorrichtung laufen. Die leichte Bombierung der Schlaufen nach aussen hat zur Folge, dass die Drahtschlaufen eine leichte Federwirkung ausüben und somit in der Vorrichtung, nach der Vereinzelung, festgehalten sind, wobei noch zusätzlich durch die Bombierung die Streuung in den Abmessungen durch die Fertigung aufgefangen werden.

Da die Drahtbügel nicht symmetrisch ausgebildet sind und daher nur in einer bestimmten Position in die Vorrichtung eingeschoben werden sollen, sind die Einheiten mittels einer Markierung 14 auf einer Seite versehen.

Obwohl der erfindungsgemässe verdrillbare Drahtbügel im Zusammenhang mit einer bestimmten Vorrichtung zum Verbinden von zwei Gegenständen beschrieben wurde, kann der Drahtbügel auch in Vorrichtungen verwendet werden, die zwar nach dem gleichen Prinzip arbeiten, jedoch anders ausgebildet sind, insbesondere in Vorrichtungen zum Verschliessen von Säcken oder dergleichen anstatt zum Verbinden von zwei Armierungseisenstäben, wie in der eingangs erwähnten Anmeldung offenbart.

## Patentansprüche

1. Verdrillbarer Drahtbügel zum Verbinden oder Verschliessen von Gegenständen, der V-förmig ausgebildet ist, wobei der untere Bereich von jedem der beiden Schenkel (1,2) eine längliche Schlaufe (4,5) mit Verschlussmitteln (6,7) bildet, die aus dem geschlossenen Ende (6) der schmäleren Schlaufe (4) einerseits und einem Verschlussstück (7) aus zwei aneinanderliegenden Drahtteilenden, welche hakenförmig in das Innere der breiteren Schlaufe (5) weisen und in der gleichen Ebene wie die Schlaufe liegen andererseits bestehen sowie beidseitig der Uebergangsstelle (9) zwischen den beiden Schenkeln (4,5) je einen Absatz (10) aufweist, wobei der Drahtbügel mittels einer Vorrichtung um zu verbindende Gegenstände oder um eine zu verschliessende Öffnung legbar ist, und die Verschlussmittel (6,7) durch die Vorrichtung miteinander zum Eingriff bringbar sind, um den Drahtbügel im Bereich der Uebergangsstelle (9) durch einen Bindehaken der Vorrichtung zu erfassen und zu verdrillen, dadurch gekennzeichnet, dass die länglichen Bereiche der Schlaufen (4,5) in ihrer Ebene gesehen nach aussen gewölbt sind und das Endstück (6) der schmäleren Schlaufe (4) einteilig und U-förmig ausgebildet ist und dieses Endstück (6) eine Verdünnung (8) aufweist und zur anderen Schlaufe (5) hin abgebogen ist.

2. Drahtbügel nach Anspruch 1, dadurch gekennzeichnet, dass er aus einem einzigen Draht gefertigt ist.

3. Drahtbügel nach Anspruch 1 oder 2, dadurch gekennzeichnet, dass die zwei Drahtteile am Verschlussstück (7), an der Uebergangsstelle (9) und nahe den beiden Schlaufen (4,5) miteinander verschweisst sind.

4. Drahtbügel nach einem der Ansprüche 1 bis 3, dadurch gekennzeichnet, dass eine Anzahl von ihnen zu einer Einheit verbunden sind.

## Claims

1. A twistable wire clamp for connecting or closing objects, said clamp having a V-shaped configuration, the lower portion of each of its two shanks (1,2) forming an oblong loop having locking means (6,7) consisting of the closed end (6) of the narrower loop (4), on one hand, and of a locking member (7) formed of two adjacent wire portion ends which are projecting towards the inside of the wider loop (5) and extend in the same plane as said loop, on the other hand, said clamp being further provided with a respective shoulder (10) on each side of the transitional portion (9) between said two shanks, and said clamp being intended to be placed, by means of an apparatus, around objects to be connected or around an opening to be closed, said locking means (6,7) being engageable with each other by said apparatus in order to seize and twist said wire clamp in the area of said transitional portion (9) by a binding hook of said apparatus, characterized in that said oblong portions of the loops (4,5) are convex with respect to their plane, and said end portion (6) of the narrower loop (4) is formed of one piece in the shape of a U, and in that said end portion (6) has a thinning (8) and is bent over towards said other loop (5).

2. A wire clamp according to claim 1, characterized in that it is made of a single wire.

3. A wire clamp according to claim 1 or 2, characterized in that the two wire sections are welded together at said locking member (7), at said transitional portion (9) and near said two loops (4,5).

4. A wire clamp according to any one of claims 1 to 3, characterized in that a number of said clamps are connected to form a unit.

## Revendications

1. Etrier en fil de fer à torsader pour relier ou fermer des objets, de configuration en forme de V, la partie inférieure de chacun des deux branches (1,2) formant une boucle (4,5) allongée ayant des moyens de fermeture (6,7) consistant, d'une part, de l'extrémité fermée (6) de la boucle la plus étroite (4), et d'autre part, d'une pièce de fermeture (7) formée de deux extrémités adjacentes du fil de fer qui s'étendent, sous forme de crochet, vers l'intérieur de la boucle la plus large (5) et se trouvent dans le même plan que celle-ci, ledit étrier présentant un épaulement (10) sur les deux côtés de la partie transitoire (9) entre les deux branches (4,5) et étant prévu pour être placé autour d'objets à relier ou autour d'une ouverture à fermer au moyen d'un appareil, lesdits moyens de fermeture (6,7) étant capable d'être mutuellement engagés par ledit appareil afin de saisir et torsader ledit étrier en fil de fer dans le domaine de ladite partie transitoire (9) par un crochet à lier dudit appareil, caractérisé en ce que les parties allongées des boucles (4,5) sont convexes par rapport à leur plan, que la partie extrême (6) de la boucle la plus étroite (4) est en une pièce et en forme d'U, et que cette partie extrême présente un amincissement (8) et est repliée vers l'autre boucle (5).

2. Etrier en fil de fer selon la revendication 1, caractérisé en ce qu'il est fait d'un seul fil de fer.

3. Etrier en fil de fer selon la revendication 1 ou 2, caractérisé en ce que les deux parties dudit fil de fer sont soudés à l'élément de fermeture (7), à ladite partie transitoire (9) et auprès des deux boucles (4,5).

4. Etrier en fil de fer selon l'une quelconque des revendications 1 à 3, caractérisé en ce qu'un nombre d'eux est relié pour former une unité.
